# FASCICULE DE BREVET EUROPEEN

(11) **EP 4 363 067 B1**
(45) Date de publication et mention de la délivrance du brevet: **12.02.2025**
(21) Numéro de dépôt: 23700363.7
(22) Date de dépôt: 16.01.2023
(51) Int. Cl.: A63B 69/20, A63B 21/02, A63B 69/32, A63B 71/02, A63B 71/06, A63B 24/00, A63B 69/22, A63B 69/30

(54) **DISPOSITIF D'ENTRAINEMENT À LA BOXE**
BOXTRAININGSGERÄT
BOXING TRAINING DEVICE

(30) Priorité: 18.01.2022 FR 2200428
(43) Date de publication de la demande: 08.05.2024
(73) Titulaire: OULD AMER, Nabil, Tizi Ouzou 15100 (DZ)
(72) Inventeur: OULD AMER, Nabil, Tizi Ouzou 15100 (DZ)
(74) Mandataire: Nasr, Abdelmottaleb
(86) Numéro de dépôt international: PCT/IB2023/050366
(87) Numéro de publication internationale: WO 2023/139469

(56) Documents cités:
- FR-A1- 3 010 910
- GB-A- 2 444 116
- GB-A- 2 583 740
- US-A1- 2021 008 428
- ISHIBASHI NORIKO ET AL: "Design and fabrication of a smart punching bag with micro energy generator", 2017 IEEE REGION 10 SYMPOSIUM (TENSYMP), IEEE, 14 July 2017 (2017-07-14), pages 1 - 6, XP033227390, DOI: 10.1109/TENCONSPRING.2017.8070014

## Description

La présente invention a trait à un dispositif d'entraînement à la boxe apte à générer, lors de son utilisation, de l'énergie électrique.

Une récupération de l'énergie mécanique humaine pendant une pratique sportive est souhaitable à plus d'un titre. Outre ses intérêts environnementaux et économiques, une conversion en énergie électrique d'une énergie mécanique produite par l'utilisateur lors sa pratique sportive permet une autonomie en énergie du dispositif d'entrainement utilisé. Il en résulte un dispositif d'entrainement auto alimenté offrant une liberté de placement, une libération des contraintes et risques liées aux connexions électriques et, éventuellement, une source d'alimentation électrique pour des terminaux utilisateurs mobiles.

Le document XP033227390, intitulé "Design and Fabrication of a Smart Punching Bag with Micro Energy Generator", dévoile un dispositif d'entraînement à la boxe comprenant un support s'étendant selon un axe longitudinal entre une première extrémité et une deuxième extrémité opposée à la première extrémité, un corps de frappe ayant un premier axe central, ce corps de frappe étant monté sur la première extrémité du support, une embase ayant un deuxième axe central, la deuxième extrémité du support étant fixée à l'embase, le corps de frappe comprenant une chambre cylindrique de section sensiblement circulaire s'étendant selon le premier axe central, cette chambre recevant la première extrémité du support. Ce dispositif d'entraînement à la boxe comprend en outre un micro générateur d'énergie.

Un objet de la présente invention est de proposer un dispositif d'entrainement à la boxe apte à générer, lors de son utilisation, de l'énergie électrique.

Un autre objet de la présente invention est d'améliorer au mieux l'autonomie en énergie électrique d'un dispositif d'entrainement à la boxe intégrant des modules électroniques.

A cet effet, il est proposé, en premier lieu, un dispositif d'entrainement à la boxe comprenant
- un support s'étendant selon un axe longitudinal entre une première extrémité et une deuxième extrémité opposée à la première extrémité;
- un corps de frappe ayant un premier axe central, ce corps de frappe étant monté sur la première extrémité du support;
- une embase ayant un deuxième axe central, la deuxième extrémité du support étant fixée à l'embase;
- le corps de frappe comprenant une chambre cylindrique de section sensiblement circulaire s'étendant selon le premier axe central, cette chambre recevant la première extrémité du support ;
- une première pluralité de moyens de rappel élastique reliant le support à la paroi intérieure de la chambre de sorte que le corps de frappe peut osciller autour de l'axe longitudinal du support ;
- un premier module de génération d'énergie électrique à partir d'un mouvement d'oscillation du corps de frappe autour de l'axe longitudinal du support, ce premier module de génération d'énergie électrique intégrant
- un aimant annulaire fixé à la paroi intérieure de la chambre autour du premier axe central;
- une première bobine d'induction magnétique disposée sur le support de sorte que cette première bobine d'induction magnétique soit au moins partiellement à l'intérieur de l'aimant annulaire, l'aimant annulaire provoquant, lors d'un mouvement d'oscillation du corps de frappe autour de l'axe longitudinal du support, un changement du champ magnétique dans la première bobine d'induction magnétique.

Diverses caractéristiques supplémentaires peuvent être prévues, seules ou en combinaison :
- le dispositif d'entrainement à la boxe comprend, en outre, un deuxième module de génération d'énergie électrique à partir d'un mouvement d'oscillation du corps de frappe autour de l'axe longitudinal du support, ce deuxième module de génération d'énergie électrique intégrant
- une deuxième bobine d'induction magnétique disposée dans un premier trou traversant transversal du support;
- un premier aimant cylindrique ayant une première extrémité et une deuxième extrémité opposée à la première extrémité, ce premier aimant cylindrique étant relié via sa première extrémité et/ou sa deuxième extrémité à la paroi intérieure de la chambre de sorte qu'il s'étend au moins partiellement à l'intérieur du premier trou traversant, le premier aimant cylindrique provoquant, lors d'un mouvement d'oscillation du corps de frappe autour de l'axe longitudinal du support, un changement du champ magnétique dans la deuxième bobine d'induction magnétique ;
- le dispositif d'entrainement à la boxe comprend un premier moyen de liaison élastique reliant le premier aimant cylindrique à la paroi intérieure de la chambre ;
- la première pluralité de moyens de rappel élastique est configurée pour maintenir, lors d'un mouvement d'oscillation du corps de frappe autour de l'axe longitudinal du support, la distance entre la première bobine d'induction magnétique et l'aimant annulaire supérieure à une distance seuil prédéfinie ;
- la première pluralité de moyens de rappel élastique comprend au moins trois ressorts uniformément répartis autour du support ;
- le corps de frappe comprend un troisième module de génération d'énergie électrique à partir d'une énergie de frappe reçue par ce corps de frappe, ledit troisième module de génération d'énergie électrique comprenant
- deux plaques annulaires concentriques avec le premier axe central;
- au moins une pièce piézoélectrique disposée entre les deux plaques annulaires ;
- le dispositif d'entrainement à la boxe comprend, en outre,
- une deuxième pluralité de moyens de rappel élastique reliant le support à l'embase de sorte que le support peut osciller autour du deuxième axe central;
- un quatrième module de génération d'énergie électrique à partir d'une pression mécanique exercée, lors d'un mouvement d'oscillation du support autour du deuxième axe central, par un moyen de rappel élastique de ladite deuxième pluralité sur le support et/ou sur l'embase, ce quatrième module de génération d'énergie électrique intégrant un premier élément piézoélectrique disposé entre l'embase ou le support et une extrémité d'appui dudit un moyen de rappel élastique de la deuxième pluralité ;
- le quatrième module de génération d'énergie électrique intègre, en outre, un deuxième élément piézoélectrique disposé entre l'embase ou le support et ladite extrémité d'appui dudit un moyen de rappel élastique de la deuxième pluralité de sorte que cette extrémité d'appui soit prise en sandwich entre le premier élément piézoélectrique et le deuxième élément piézoélectrique ;
- la deuxième pluralité de moyens de rappel élastique comprend au moins trois ressorts uniformément répartis autour du support ;
- le dispositif d'entrainement à la boxe comprend, en outre, un cinquième module de génération d'énergie électrique à partir d'un mouvement d'oscillation du support autour du deuxième axe central, ce cinquième module de génération d'énergie électrique intégrant
- une troisième bobine d'induction magnétique disposée dans un deuxième trou traversant transversal du support ;
- un deuxième aimant cylindrique ayant une troisième extrémité et une quatrième extrémité opposée à la troisième extrémité ;
- au moins une première pluralité de moyens de liaison élastique reliant la troisième extrémité du deuxième aimant cylindrique au support de sorte que ce deuxième aimant cylindrique soit au moins partiellement à l'intérieur du deuxième trou traversant, le deuxième aimant cylindrique provoquant, lors d'un mouvement d'oscillation du support autour du deuxième axe central, un changement du champ magnétique dans la troisième bobine d'induction magnétique.

D'autres caractéristiques et avantages de l'invention apparaîtront plus clairement et de manière concrète à la lecture de la description ci-après de modes de réalisation, laquelle est faite en référence aux dessins annexés dans lesquels :
la figure [Fig.1] est une représentation schématique d'un dispositif d'entrainement à la boxe selon divers modes de réalisation;
la figure [Fig.2] est une représentation schématique d'un module de génération d'énergie électrique équipant le dispositif d'entrainement à la boxe selon divers modes de réalisation.

En se référant à la [Fig.1], il est affiché un dispositif **10** d'entrainement à la boxe. Ce dispositif **10** est convenable à un entrainement à une quelconque forme de boxe (telle que la boxe anglaise, la boxe intégrale, ou le kickboxing), aux arts martiaux (tels que le Karaté, le Kung-fu ou le Taekwondo) ou, plus généralement, à tout sport de combat basé sur la pratique de coups. La référence ci-dessous à la boxe n'est donc que pour des raisons de simplicité et n'est en aucun cas limitative.

Le dispositif **10** d'entrainement à la boxe permet l'exercice de mouvements de frappe à répétition sur un corps **1** de frappe monté sur un support **2** (ou un élément de support), lequel est fixé à une embase **3** (ou socle).

L'embase **3** peut reposer sur le sol ou former un moyen de liaison à un plafond. Le dispositif **10** d'entrainement à la boxe peut, en effet, être porté par l'embase **3** posée au sol ou suspendu via l'embase **3** à un plafond. Des plaques de fixation intégrées à l'embase **3** permettent sa fixation à un plafond ou une amélioration de son maintien au sol. L'embase **3** est dimensionnée de façon à pouvoir tenir stable le support **2** et le corps **1** de frappe. L'embase **3** est, dans un mode de réalisation, un socle/corps sensiblement circulaire ou cylindrique. Lorsqu'elle est destinée à être posée au sol, l'embase **3** est, dans un mode de réalisation, un corps cylindrique creux agencé pour recevoir un contrepoids. Ce contrepoids est, par exemple, du sable ou, plus généralement, une masse. Dans un autre mode de réalisation, l'embase **3** comprend au moins trois bras d'appui s'étendant radialement à partir de son centre permettant sa stabilisation au sol ou sa fixation à un plafond.

Le support **2** s'étend selon un axe **21** longitudinal (ou une direction longitudinale) entre une première extrémité **22** et une deuxième extrémité **23** opposée à la première extrémité **22.** Le support **2** est un corps cylindrique ou tubulaire tel qu'un poteau, un mât ou une barre. Le support **2** est, dans un mode de réalisation, un corps tubulaire creux. Le support **2** peut être en métal, en matériaux composites, ou tout autre matériau rigide apte à supporter le corps **1** de frappe. Afin de permettre un réglage en hauteur, le support **2** est, dans un mode de réalisation, télescopique.

Le corps **1** de frappe est monté sur la première extrémité **22** du support **2.** La deuxième extrémité **23** du support **2** est fixée à l'embase **3.** Lorsque le dispositif **10** d'entrainement à la boxe est en utilisation, l'axe **21** longitudinal du support **2** est sensiblement vertical.

Dans un mode de réalisation, le support **2** est monté mobile en oscillation sur l'embase **3** autour d'un axe **31** central de cette embase **3.** L'axe **31** central de l'embase **3** est sensiblement perpendiculaire au plan d'appui (c.à.d. le sol ou un plafond) de l'embase **3.**

Dans un mode de réalisation, le support **2** est relié à l'embase **3** par l'intermédiaire d'une liaison rotule (sphérique) ou pendulaire (une articulation pendulaire, notamment lorsque le dispositif **10** d'entrainement est suspendu) autorisant trois degrés de liberté en rotation. Grâce à une telle liaison, le support **2** peut osciller/basculer autour de l'axe **31** central de l'embase **3** dans une pluralité de directions d'un secteur sphérique d'une sphère centrée sur la liaison entre l'embase **3** et le support **2.**

Une pluralité de moyens **32** de rappel élastique relient le support **2** à l'embase **3** de sorte que le support **2** peut osciller autour de l'axe **31** central de l'embase **3.** Ces moyens **32** de rappel élastique sont destinés à rappeler le support **2** en une position de repos par rapport à l'embase **3** lorsqu'il s'en écarte. Ces moyens **32** de rappel élastique sont, dans un mode de réalisation, des ressorts. Lorsque le dispositif **10** d'entrainement à la boxe est en utilisation, l'axe **21** longitudinal du support **2** en position de repos est sensiblement vertical. Autrement dit, lorsque le dispositif **10** d'entrainement à la boxe est en utilisation, les moyens **32** de rappel élastique exercent une force de rappel sur le support **2** afin de le maintenir dans une position sensiblement verticale au centre de l'embase **3.** Les moyens **32** de rappel élastique assurent une fonction de centrage du support **2** dans l'embase **3** le long de son axe **31** central. Dans un autre mode de réalisation, les moyens **32** de rappel élastique assurent, également, une fonction de fixation du support **2** à l'embase **3.**

Les moyens **32** de rappel élastique permettent un mouvement d'oscillation ou pendulaire du support **2** autour de l'axe **31** central de l'embase **3.** Plus généralement, le support **2** est relié à l'embase **3** par une liaison élastique de sorte qu'il peut osciller par rapport à l'embase **3** autour de son axe **31** central. Lorsqu'un coup est porté sur le corps **1** de frappe, le support **2** est susceptible d'osciller sous l'effet de ce coup jusqu'à revenir à sa position de repos sensiblement verticale.

Dans un mode de réalisation, les moyens **32** de rappel élastique sont uniformément répartis autour du support **2.** Par exemple, les moyens **32** de rappel élastique sont répartis à 120°, 90°, 72° ou 60° deux à deux autour du support **2.** Dans un mode de réalisation, les moyens **32** de rappel élastique comprennent trois ressorts uniformément répartis autour du support **2,** c.à.d. s'étendant entre le support **2** et l'embase **3** de façon à former deux à deux sensiblement un même angle autour du support **2.** Par exemple, le support **2** comprend un poteau formant axe du corps **1** de frappe, ce poteau étant maintenu en position sensiblement verticale par trois ressorts uniformément disposés autour de celui-ci et le reliant à l'embase **3.**

Le support **2** et/ou l'embase **3** comprennent un module de génération d'énergie électrique à partir des pressions mécaniques exercées, lors d'un mouvement d'oscillation du support **2** autour de l'axe **31** central de l'embase **3,** par l'un quelconque des moyens **32** de rappel élastique sur le support **2** et/ou sur l'embase **3.** Ce module de génération d'énergie électrique comprend des éléments **33** piézoélectriques disposés entre l'embase **3** ou le support **2** et une extrémité d'appui de l'un quelconque des moyens **32** de rappel élastique. L'extrémité d'appui d'un moyen **32** de rappel élastique désigne son point ou surface d'appui, de contact ou d'ancrage au support **2** ou à l'embase **3.** Les éléments **33** piézoélectriques sont destinés à être excités par des variations de pression mécanique induite par les moyens **32** de rappel élastique sur le support **2** et/ou sur l'embase **3.** Ce module de génération d'énergie électrique produit un courant électrique par déformation des éléments **33** piézoélectriques sous l'effet des déformations du moyen **32** de rappel élastique. Ce module de génération d'énergie électrique convertit, par effet piézoélectrique, les variations de la force de pression produite par les moyens **32** de rappel élastique sur le support **2** et/ou sur l'embase **3** en une énergie électrique.

Pour profiter au mieux des oscillations du support **2,** le module de génération d'énergie électrique comprend, dans un mode de réalisation, des éléments **33** piézoélectriques disposés de part et d'autre de l'extrémité d'appui du moyen **32** de rappel élastique sur l'embase **3** et/ou sur le support **2.** Plus généralement, au moins un élément **33** piézoélectrique supplémentaire est disposé entre l'embase **3** ou le support **2** et l'extrémité d'appui du moyen **32** de rappel élastique de sorte que cette extrémité d'appui soit prise en sandwich entre deux éléments **33** piézoélectriques du module de génération d'énergie électrique. Autrement dit, l'une et/ou l'autre des extrémités d'appui du moyen **32** de rappel est/sont prise(s) en sandwich par des éléments **33** piézoélectriques.

Au moins une des extrémités d'appui de chacun des moyens **32** de rappel élastique est maintenue en appui sur des éléments **33** piézoélectriques de part et d'autre (c.à.d. prise en sandwich par les éléments **33** piézoélectriques). Lors de la compression d'un moyen **32** de rappel élastique, des premiers éléments piézoélectriques sont compressés alors que les deuxièmes éléments piézoélectriques opposés sont relâchés. En revanche, lors de l'élongation de ce moyen **32** de rappel élastique, ce sont les deuxièmes éléments piézoélectriques qui sont compressés alors que les premiers éléments piézoélectriques opposés sont relâchés. Lors d'un mouvement d'oscillation du support **2,** les moyens **32** de rappel élastique permettent d'exciter les éléments **33** piézoélectriques aussi bien en leur compression qu'en leur élongation du côté du support **2** et/ou de l'embase **3.**

Les éléments **33** piézoélectriques sont, dans un mode de réalisation, sous la forme de barreaux, de disques ou de films de céramiques piézoélectriques (couramment appelé céramique PZT) ou tout autre matière piézoélectrique équivalente apte à générer des charges électriques lorsqu'elle est soumise à une contrainte mécanique. Dans un mode de réalisation, deux platines métalliques assurent le contact électrique (ou la liaison électrique) des électrodes des éléments **33** piézoélectriques. Dans un autre mode de réalisation, ces platines métalliques répartissent aussi la force d'appui du moyen **32** de rappel sur les éléments **33** piézoélectriques.

Pour maintenir l'amplitude des déformations appliquées aux éléments **33** piézoélectriques en dessous d'une valeur seuil prédéfinie qu'ils peuvent supporter, des éléments de butée peuvent être envisagés pour empêcher des déformations excessives des éléments **33** piézoélectriques.

Les coups portés sur le corps **1** de frappe secouent le support **2** qui, à son tour, étire/ compresse les moyens **32** de rappel élastique lesquels excitent les éléments **33** piézoélectriques de façon à produire une énergie électrique. Les vibrations/oscillations du support **2** se répercutent sous forme de variation de pression sur les éléments **33** piézoélectriques via les moyens **32** de rappel élastique de façon à en générer des décharges électriques récupérables dans un circuit électrique.

Le corps **1** de frappe est un sac de boxe, un punching-ball, un ballon ou, plus généralement, une forme à frapper ayant un axe **11** central. Le corps **1** de frappe est de forme sensiblement cylindrique. Le corps **1** de frappe a, dans un mode de réalisation, la forme d'un buste humain. L'axe **21** longitudinal du support **2** est sensiblement aligné avec l'axe **11** central du corps **1** de frappe. Lorsque le dispositif **10** d'entrainement à la boxe est au repos, le support **2** ou son axe **21** longitudinal forme l'axe **11** central du corps **1** de frappe.

Le corps **1** de frappe comprend une gaine **12** extérieure (c.à.d. une enveloppe, une housse ou une peau de couverture extérieure). Cette gaine **12** peut être en tout matériau naturel ou synthétique (par exemple, cuir, textile, caoutchouc ou plastique) apte à assurer une protection pour l'utilisateur lors de son utilisation du dispositif **10** d'entrainement à la boxe. Dans un mode de réalisation, la gaine **12** extérieure comprend un rembourrage (par exemple, en caoutchouc mousse).

Le dispositif **10** d'entrainement à la boxe intègre un module de génération d'énergie électrique à partir de l'énergie de frappe intégré au corps **1** de frappe. Ce module convertit l'énergie de frappe reçue par le corps **1** de frappe en énergie électrique. Ce module de génération d'énergie électrique comprend au moins une pièce **13** piézoélectrique disposée entre deux plaques **14** annulaires concentriques avec l'axe **11** central du corps **1** de frappe. Ces plaques **14** annulaires sont, dans un mode de réalisation, en un matériau compact tel qu'en métal (par exemple, en acier) ou en caoutchouc. Avantageusement, les plaques **14** annulaires de part et d'autre de pièces **13** piézoélectriques permettent une sollicitation uniforme des pièces **13** piézoélectriques et assurent leur protection contre un écrasement ou une déformation excessive.

Dans un mode de réalisation, des pièces **13** piézoélectriques connectées en série sont réparties entre les deux plaques **14** annulaires. Ces pièces **13** piézoélectriques comprennent des plaques, des barreaux ou des feuilles piézoélectriques telles que des feuilles ou des barreaux piézoélectriques en céramique. Les éléments **13** piézoélectriques génèrent une énergie électrique sous l'action des contraintes/déformations mécaniques provoquées par les coups portés par l'utilisateur sur le corps **1** de frappe.

Pour améliorer la résistance du corps **1** de frappe aux coups et limiter l'amplitude de ses oscillations, ce corps **1** de frappe comprend, dans un mode de réalisation, un logement **15** annulaire autour de son axe **11** central. Ce logement **15** annulaire est destiné à recevoir une charge, telle que du sable.

Par ailleurs, le corps **1** de frappe comprend une chambre **16** cylindrique de section sensiblement circulaire s'étendant selon l'axe **11** central du corps **1** de frappe. Autrement dit, l'axe longitudinal de la chambre **16** est sensiblement le même que l'axe **11** central du corps **1** de frappe. Le corps **1** de frappe est donc creux en son centre. Le rayon de la chambre **16** est inférieur aux rayons des deux plaques **14** annulaires. La chambre **16** reçoit la première extrémité **22** du support **2.** La chambre **16** comprend une ouverture permettant de recevoir en son intérieur la première extrémité **22** du support **2** . Le corps **1** de frappe est, en effet, monté sur le support **2** via la chambre **16.**

Le corps **1** de frappe est monté mobile en oscillation sur le support **2.** Le corps **1** de frappe est apte à osciller autour de l'axe **21** longitudinal du support **2.** Le corps **1** de frappe est, dans un mode de réalisation, apte à osciller (c.à.d. vibrer ou basculer) dans une pluralité de directions radiales perpendiculaires à l'axe **21** longitudinal du support **2**

Le corps **1** de frappe est fixé au support **2** par l'intermédiaire d'une liaison élastique. Pour cela, une pluralité de moyens **17** de rappel élastique relient le support **2** à la paroi intérieure de la chambre **16** de sorte que le corps **1** de frappe peut osciller autour de l'axe **21** longitudinal du support **2.** Les moyens **17** de rappel élastique s'étendent radialement à partir du support **2** pour le fixer à la paroi intérieure de la chambre **16** du corps **1** de frappe.

Les moyens **17** de rappel élastique comprennent, dans un mode de réalisation, une pluralité de ressorts sensiblement identiques. Dans un mode de réalisation, les moyens **17** de rappel élastique comprennent au moins trois ressorts uniformément répartis autour du support **2.** Des moyens **17** de rappel élastique uniformément répartis autour du support **2** sont sensiblement à une même hauteur de celui-ci. Par exemple, un ou plusieurs triplets de ressorts répartis à 120° deux à deux autour du support **2** peuvent être envisagés pour relier le support **2** à la paroi intérieure de la chambre **16** de sorte que le corps **1** de frappe peut osciller autour de l'axe **21** longitudinal du support **2.**

Une liaison pendulaire (par exemple, au moyen d'une articulation pendulaire, notamment lorsque le dispositif **10** d'entrainement à la boxe est suspendu) ou à rotule (sphérique) autorisant trois degrés de liberté en rotation entre le support **2** et le corps **1** de frappe peut également être envisagée. Par exemple, le support **2** se termine à sa première extrémité **22** par une liaison pendulaire ou à rotule avec le corps **1** de frappe. Avec une telle liaison, le corps **1** de frappe est libre d'avoir un mouvement oscillant autour de l'axe **21** longitudinal du support **2** à l'aide des moyens **17** de rappel élastique.

Le dispositif **10** d'entrainement à la boxe comprend un module de génération d'énergie électrique à partir d'un mouvement d'oscillation (de balancement, de basculement ou de vibration) du corps **1** de frappe autour de l'axe **21** longitudinal du support **2.** Ce module de génération d'énergie électrique produit un courant électrique à partir d'un mouvement oscillant du corps **1** de frappe dans un sens sensiblement radial par rapport à l'axe **21** longitudinal du support **2.**

Ce module de génération d'énergie électrique comprend au moins un aimant **18** annulaire (un aimant permanent en forme d'anneau). Cet aimant **18** annulaire est fixé à la paroi (ou la face) intérieure de la chambre **16** autour de l'axe **11** central du corps **1** de frappe. L'aimant **18** annulaire comprend un pôle nord (par exemple, l'extrémité supérieure sur la [Fig.1] de cet aimant **18** annulaire) et un pôle sud (par exemple, l'extrémité inférieure sur la [Fig.1] de cet aimant **18** annulaire) en regard l'un de l'autre (c.à.d. l'un en face de l'autre ou opposé l'un à l'autre) dans la direction de l'axe **11** central du corps **1** de frappe. L'aimant **18** annulaire peut être formé d'une seule pièce ou d'une pluralité d'aimants disposés dans une forme générale annulaire ou circulaire (angulairement espacés les uns des autres ou non). Dans un mode de réalisation, l'aimant **18** annulaire est de type Néodyme.

Ce dernier module de génération d'énergie électrique comprend, en outre, au moins une bobine **19** d'induction magnétique disposée sur le support **2** de sorte qu'elle soit au moins partiellement à l'intérieur de l'aimant **18** annulaire. La bobine **19** d'induction magnétique est montée sur le support **2** de sorte qu'elle soit, lorsque le corps **1** de frappe est monté sur le support **2,** au niveau de l'aimant **18** annulaire ou, autrement dit, au moins partiellement à l'intérieur de l'aimant **18** annulaire. En d'autres termes, l'aimant **18** annulaire est fixé à la paroi intérieure de la chambre **16** de façon annulaire autour de la bobine **19** d'induction magnétique. La bobine **19** d'induction magnétique est, dans un mode de réalisation, enroulée autour du support **2.**

L'aimant **18** annulaire est attaché ou solidaire du corps **1** de frappe et se déplace donc avec celui-ci. Ainsi, lorsque le corps **1** de frappe oscille, il en va de même pour l'aimant **18** annulaire. Quant à la bobine **19** d'induction magnétique, elle est solidaire du support **2** mais non-attachée au corps **1** de frappe.

Lors d'un mouvement d'oscillation, de balancement ou de vibration du corps **1** de frappe sous l'effet d'un coup porté sur ce corps **1** de frappe, l'aimant **18** annulaire se déplace par rapport à la bobine **19** d'induction magnétique autour de celle-ci (déplacement de va-et-vient dans une direction sensiblement radiale perpendiculaire à l'axe **21** longitudinal du support **2)** et provoque un changement du champ magnétique dans cette bobine **19** d'induction magnétique qui génère, en conséquence, une énergie électrique. En effet, un mouvement d'oscillation ou de vibration du corps **1** de frappe par rapport au support **2** est converti en énergie électrique du fait du mouvement de l'aimant **18** annulaire par rapport à la bobine **19** d'induction magnétique. Lors d'un mouvement d'oscillation du corps **1** de frappe par rapport au support **2,** un premier segment de l'aimant **18** annulaire s'approche et s'éloigne alternativement de l'entrefer (la partie séparant l'aimant **18** annulaire et la bobine **19** d'induction magnétique) tandis que le deuxième segment de l'aimant **18** annulaire diamétralement opposé au premier segment s'éloigne et s'approche alternativement de l'entrefer de façon à faire varier le flux magnétique à travers la bobine **19** d'induction magnétique.

Plus généralement, l'aimant **18** annulaire provoque, lors d'un mouvement d'oscillation du corps **1** de frappe autour de l'axe **21** longitudinal du support **2,** un changement du champ magnétique dans la bobine **19** d'induction magnétique. Ainsi, lors d'un mouvement d'oscillation du corps **1** de frappe autour de l'axe **21** longitudinal du support **2,** la bobine **19** d'induction magnétique est plongée dans une champ magnétique variable dans le temps de l'aimant **18** annulaire et génère, en conséquence, une énergie électrique.

Les moyens **17** de rappel élastique reliant le support **2** et le corps **1** de frappe sont configurés à permettre un mouvement d'oscillation du corps **1** de frappe autour de l'axe **21** longitudinal du support **2** sans que l'aimant **18** annulaire n'interfère physiquement avec la bobine **19** d'induction magnétique. Les paramètres de ces moyens **17** de rappel élastique (nombre, raideur, longueur à vide, allongement maximal, et/ou longueur de compression des ressorts) sont choisis de sorte que la distance radiale entre la bobine **19** d'induction magnétique et l'aimant **18** annulaire (ou, de manière équivalente, entre la paroi intérieure de la chambre **16** et le support **2)** soit supérieure à une distance seuil prédéfinie. Plus généralement, les moyens **17** de rappel élastique sont configurés pour maintenir, lors d'un mouvement d'oscillation du corps **1** de frappe autour de l'axe **21** longitudinal du support **2,** la distance entre la bobine **19** d'induction magnétique et l'aimant **18** annulaire supérieure à une distance seuil prédéfinie.

En variante ou en combinaison, le dispositif **10** d'entrainement à la boxe comprend, en outre, un deuxième module de génération d'énergie électrique à partir d'un mouvement d'oscillation (ou de vibration) du corps **1** de frappe autour de l'axe **21** longitudinal du support **2** et/ou du support **2** autour de l'axe **31** central de l'embase **3.**

Ce deuxième module de génération d'énergie électrique comprend une deuxième bobine **41** d'induction magnétique disposée dans un trou **44** (un perçage, un canal ou un passage tel qu'il est illustré par la [Fig.2]) traversant transversal du support **2.** L'axe central de la deuxième bobine **41** d'induction magnétique est sensiblement perpendiculaire à l'axe **21** longitudinal du support **2.**

Ce deuxième module de génération d'énergie électrique comprend un aimant **42** cylindrique (de section circulaire, carré ou rectangulaire par exemple) ayant une première extrémité et une deuxième extrémité opposée à la première extrémité. L'aimant **42** cylindrique (de type Néodyme par exemple) comprend un pôle nord (par exemple, l'extrémité droite de cet aimant sur la [Fig.1]) et un pôle sud (par exemple, l'extrémité gauche de cet aimant sur la [Fig.1]) disposés en regard l'un de l'autre (c.à.d. l'un en face de l'autre ou opposé l'un à l'autre) dans la direction axiale du trou **44** traversant.

Dans un mode de réalisation, l'aimant **42** cylindrique est relié via sa première extrémité et/ou sa deuxième extrémité à la paroi intérieure de la chambre **16** de sorte qu'il s'étend au moins partiellement à l'intérieur du trou **44** traversant. Dans un autre mode de réalisation, l'aimant **42** cylindrique a une extrémité reliée à la paroi intérieure de la chambre **16,** sa deuxième extrémité étant libre ou elle aussi étant reliée à la paroi intérieure de la chambre **16.** Il en résulte que, lors d'un mouvement d'oscillation du corps **1** de frappe autour de l'axe **21** longitudinal du support **2,** l'aimant **42** cylindrique provoque un changement du champ magnétique dans la deuxième bobine **41** d'induction magnétique.

Dans un mode de réalisation, l'aimant **42** cylindrique est relié à la paroi intérieure de la chambre **16** par l'intermédiaire d'au moins un moyen **43** de liaison élastique permettant un mouvement d'oscillation supplémentaire ou de va-et-vient radial de l'aimant **42** cylindrique autour de l'axe **21** longitudinal du support **2.** Ce moyen **43** de liaison élastique comprend, dans un mode de réalisation, un ressort. Les dimensions du trou **44** traversant, du moyen **43** de liaison élastique et/ou de l'aimant **42** cylindrique sont telles que ce dernier peut osciller (dans une mesure suffisante pour permettre une utilisation efficace du module de génération d'énergie électrique) sans qu'il n'interfère physiquement avec la deuxième bobine **41** d'induction magnétique.

Dans un autre mode de réalisation illustré par la [Fig.2], une pluralité de moyens **43** de liaison élastique relie au moins l'une des extrémités de l'aimant **42** cylindrique au support **2** de sorte que cet aimant **42** cylindrique soit au moins partiellement à l'intérieur du trou **44** traversant. Ces moyens **43** de liaison élastique comprennent, par exemple, des ressorts et/ou des lanières. Dans un mode de réalisation, chaque extrémité de l'aimant **42** cylindrique est reliée au support **2** par au moins trois ressorts ou lanières sensiblement identiques et uniformément répartis autour de cette extrémité. Grâce à ces moyens **43** de liaison élastique, lorsque le support **2** oscille autour de l'axe **31** central de l'embase **3,** il en va de même pour l'aimant **42** cylindrique par rapport à la deuxième bobine **41** d'induction magnétique disposée dans le trou **44** traversant. Il en résulte que, lors d'un mouvement d'oscillation du support **2** autour du deuxième axe **31** central, l'aimant **42** cylindrique provoque un changement du champ magnétique dans la deuxième bobine **41** d'induction magnétique.

Dans un mode de réalisation, des moyens **43** de liaison élastique relient la première et la deuxième extrémité de l'aimant **42** cylindrique au support **2.**

Lors d'un mouvement d'oscillation, de balancement ou de vibration du corps **1** de frappe autour de l'axe **21** longitudinal du support et/ou du support **2** autour de l'axe **31** central de l'embase **3,** l'aimant **42** cylindrique se déplace par rapport à la deuxième bobine **41** d'induction magnétique à l'intérieur de celle-ci et provoque un changement du champ magnétique dans cette deuxième bobine **41** d'induction magnétique qui génère, en conséquence, une énergie électrique. En effet, un mouvement d'oscillation ou de vibration du corps **1** de frappe et/ou du support **2** est converti en énergie électrique du fait du mouvement d'oscillation de l'aimant **42** cylindrique dans le trou **44** traversant aménagé dans le support **2** et dans lequel est disposé la deuxième bobine **41** d'induction magnétique. La deuxième bobine **41** d'induction magnétique est plongée dans un champ magnétique variable dans le temps de l'aimant **42** cylindrique et génère, en conséquence, une énergie électrique.

Une pluralité de trous **44** traversant ayant des axes centraux répartis angulairement de manière régulière autour de l'axe **21** à différentes hauteurs du support **2** peut être envisagée afin d'exploiter au mieux tout mouvement d'oscillation du corps **1** de frappe et/ou du support **2.**

Les moyens **17** de rappel élastique reliant le support **2** à la paroi intérieure de la chambre **16** permettent, sous l'effet d'un coup porté sur le corps **1** de frappe ou d'un mouvement d'oscillation du support **2** autour de l'axe **31** central de l'embase **3,** un mouvement d'oscillation de ce corps **1** de frappe autour de l'axe **21** longitudinal du support **2** et, par conséquent, aussi de l'aimant **18** annulaire et/ou de l'aimant **42** cylindrique, sans que ces derniers n'interfèrent physiquement avec les bobines **19, 41** d'induction magnétique correspondants. Lorsque le corps **1** de frappe et/ou le support **2** sont secoués, les moyens **17** de rappel élastique et les moyens **43** de liaison élastique empêchent (ou du moins limitent le risque de) une collision entre l'aimant **18** annulaire et l'aimant **42** cylindrique et les bobines **19, 41** d'induction magnétique correspondants. Les paramètres des moyens **17** de rappel élastique et des moyens **43** de liaison élastique (raideurs, longueurs maximales/minimales par exemple) sont choisis de façon à influencer efficacement la fréquence d'oscillation de, respectivement, l'aimant **18** annulaire et l'aimant **42** cylindrique.

Dans un mode de réalisation, la première et/ou la deuxième bobine **19, 41** d'induction magnétique sont, respectivement, enroulées autour d'un noyau en matériau ferromagnétique (tel que le fer, le nickel ou le cobalt). Dans un mode de réalisation, ce noyau est au moins partiellement stratifié afin de réduire les pertes dues aux courants de Foucault. Afin d'améliorer le circuit magnétique et utiliser moins de matériau magnétique, ce noyau comprend, dans un mode de réalisation, une portion centrale s'étendant dans une direction axiale entre une première et une deuxième extrémité et une première et une deuxième portion s'étendant radialement, respectivement, à la première et à la deuxième extrémité de la portion centrale. La première et la deuxième portion s'étendant radialement comprennent des éléments annulaires en un matériau ferromagnétique. La bobine **19, 41** à induction magnétique est enroulée autour de la portion centrale entre la première et la deuxième portion s'étendant radialement.

Les différents modules de génération d'énergie électrique présentés ci-dessus peuvent être connectés électriquement à des dispositifs électroniques et/ou à une unité de stockage d'énergie électrique (telle qu'une batterie d'accumulateurs ou une pile) embarqués dans le dispositif **10** d'entrainement à la boxe. Des dispositifs électroniques embarqués dans le dispositif **10** d'entrainement à la boxe peuvent comprendre des capteurs (par exemple, de position et/ou d'amplitude des coups portés par l'utilisateurs sur le corps **1** de frappe), des circuits électroniques, des indicateurs lumineux disposés sur l'un quelconque des composants du dispositif **10** d'entrainement à la boxe (pour indiquer, par exemple, une position sur le corps de frappe, la puissance d'un coup, ou l'état d'un module électronique), un écran, des modules de communication pour transmettre à une application mobile installée dans un terminal utilisateur des informations relatives à l'entraînement exécuté (durée, date, fréquence, calories, données statistiques).

Dans un mode de réalisation, les modules de génération d'énergie électrique présentés ci-dessus sont connectés en série et reliés électriquement à une unité de stockage d'énergie électrique. L'énergie électrique produite par l'un quelconque des modules de génération d'énergie électrique présentés ci-dessus peut être utilisée immédiatement par un dispositif électronique équipant le dispositif **10** d'entrainement à la boxe ou pour charger l'unité de stockage d'énergie électrique. L'unité de stockage d'énergie électrique peut être disposée dans l'embase **3** ou dans le support **2.** Une prise de courant électrique (par exemple, un port USB ou tout autre port équivalent) peut également être envisagée dans le dispositif **10** d'entrainement à la boxe pour une alimentation temporaire ou de réserve d'un terminal utilisateur mobile par les modules de génération d'énergie électrique.

Avantageusement, les modes de réalisation décrits ci-dessus permettent de convertir l'énergie de frappe fournie par l'utilisateur et l'énergie cinétique/mécanique du dispositif **10** d'entrainement à la boxe en énergie électrique. Les modules de génération d'énergie électrique présentés ci-dessus sont adaptés à la dynamique du dispositif **10** d'entrainement à la boxe à l'effet d'exploiter au mieux tout coup porté au corps **1** frappe, peu importe sa puissance.

Avantageusement, les modes de réalisation décrits ci-dessus permettent de réduire ou d'éviter le recours à une alimentation électrique externe au dispositif **10** d'entrainement à la boxe autoalimenté de sorte qu'il peut être utilisé en tout lieu.

Bien que le dispositif **10** d'entrainement à la boxe soit décrit ci-dessus relativement à des modes de réalisation et à des variantes, l'homme du métier comprendra que ces modes de réalisation et variantes ne sont pas limitatifs et peuvent être combinés entre eux. La portée de l'invention est définie dans les revendications annexées.

## Revendications

1. Dispositif **(10)** d'entrainement à la boxe comprenant
- un support **(2)** s'étendant selon un axe **(21)** longitudinal entre une première extrémité **(22)** et une deuxième extrémité **(23)** opposée à la première extrémité (**22**);
- un corps **(1)** de frappe ayant un premier axe **(11)** central, ce corps **(1)** de frappe étant monté sur la première extrémité **(22)** du support **(2);**
- une embase **(3)** ayant un deuxième axe **(31)** central, la deuxième extrémité **(23)** du support **(2)** étant fixée à l'embase **(3);**
- le corps **(1)** de frappe comprenant une chambre **(16)** cylindrique de section sensiblement circulaire s'étendant selon le premier axe **(11)** central, cette chambre **(16)** recevant la première extrémité **(22)** du support **(2)** ;
le dispositif comprenant:
- une première pluralité de moyens **(17)** de rappel élastique reliant le support **(2)** à la paroi intérieure de la chambre **(16)** de sorte que le corps **(1)** de frappe peut osciller autour de l'axe **(21)** longitudinal du support (**2** ) ;
- un premier module de génération d'énergie électrique à partir d'un mouvement d'oscillation du corps **(1)** de frappe autour de l'axe **(21)** longitudinal du support **(2),** ce premier module **(14)** de génération d'énergie électrique intégrant
- un aimant **(18)** annulaire fixé à la paroi intérieure de la chambre (16) autour du premier axe **(11)** central;
- une première bobine **(19)** d'induction magnétique disposée sur le support **(2)** de sorte que cette première bobine **(19)** d'induction magnétique soit au moins partiellement à l'intérieur de l'aimant **(18)** annulaire, l'aimant **(18)** annulaire provoquant, lors d'un mouvement d'oscillation du corps **(1)** de frappe autour de l'axe **(21)** longitudinal du support **(2),** un changement du champ magnétique dans la première bobine **(19)** d'induction magnétique.

2. Dispositif **(10)** d'entrainement à la boxe selon la revendication précédente, **caractérisé en ce qu'**il comprend, en outre, un deuxième module de génération d'énergie électrique à partir d'un mouvement d'oscillation du corps **(1)** de frappe autour de l'axe **(21)** longitudinal du support **(2),** ce deuxième module de génération d'énergie électrique intégrant
- une deuxième bobine **(41)** d'induction magnétique disposée dans un premier trou **(44)** traversant transversal du support **(2);**
- un premier aimant **(42)** cylindrique ayant une première extrémité et une deuxième extrémité opposée à la première extrémité, ce premier aimant **(42)** cylindrique étant relié via sa première extrémité et/ou sa deuxième extrémité à la paroi intérieure de la chambre **(16)** de sorte qu'il s'étend au moins partiellement à l'intérieur du premier trou **(44)** traversant, le premier aimant **(42)** cylindrique provoquant, lors d'un mouvement d'oscillation du corps **(1)** de frappe autour de l'axe **(21)** longitudinal du support **(2),** un changement du champ magnétique dans la deuxième bobine **(41)** d'induction magnétique.

3. Dispositif **(10)** d'entrainement à la boxe selon la revendication précédente, **caractérisé en ce qu'**il comprend un premier moyen **(43)** de liaison élastique reliant le premier aimant **(42)** cylindrique à la paroi intérieure de la chambre **(16).**

4. Dispositif **(10)** d'entrainement à la boxe selon l'une quelconque des revendications précédentes, **caractérisé en ce que** la première pluralité de moyens **(17)** de rappel élastique est configurée pour maintenir, lors d'un mouvement d'oscillation du corps **(1)** de frappe autour de l'axe **(21)** longitudinal du support **(2),** la distance entre la première bobine **(19)** d'induction magnétique et l'aimant **(18)** annulaire supérieure à une distance seuil prédéfinie.

5. Dispositif **(10)** d'entrainement à la boxe selon l'une quelconque des revendications précédentes, **caractérisé en ce que** la première pluralité de moyens **(17)** de rappel élastique comprend au moins trois ressorts uniformément répartis autour du support **(2).**

6. Dispositif **(10)** d'entrainement à la boxe selon l'une quelconque des revendications précédentes, **caractérisé en ce que** le corps **(1)** de frappe comprend un troisième module de génération d'énergie électrique à partir d'une énergie de frappe reçue par ce corps **(1)** de frappe, ledit troisième module de génération d'énergie électrique comprenant
- deux plaques **(14)** annulaires concentriques avec le premier axe **(11)** central;
- au moins une pièce **(13)** piézoélectrique disposée entre les deux plaques **(14)** annulaires.

7. Dispositif **(10)** d'entrainement à la boxe selon l'une quelconque des revendications précédentes, **caractérisé en ce qu'**il comprend, en outre,
- une deuxième pluralité de moyens **(32)** de rappel élastique reliant le support **(2)** à l'embase **(3)** de sorte que le support **(2)** peut osciller autour du deuxième axe **(31)** central;
- un quatrième module de génération d'énergie électrique à partir d'une pression mécanique exercée, lors d'un mouvement d'oscillation du support **(2)** autour du deuxième axe **(31)** central, par un moyen **(32)** de rappel élastique de ladite deuxième pluralité sur le support **(2)** et/ou sur l'embase **(3),** ce quatrième module de génération d'énergie électrique intégrant un premier élément **(33)** piézoélectrique disposé entre l'embase **(3)** ou le support **(2)** et une extrémité d'appui dudit un moyen **(32)** de rappel élastique de la deuxième pluralité.

8. Dispositif **(10)** d'entrainement à la boxe selon la revendication précédente, **caractérisé en ce que** le quatrième module de génération d'énergie électrique intègre, en outre, un deuxième élément **(33)** piézoélectrique disposé entre l'embase **(3)** ou le support **(2)** et ladite extrémité d'appui dudit un moyen **(32)** de rappel élastique de la deuxième pluralité de sorte que cette extrémité d'appui soit prise en sandwich entre le premier élément piézoélectrique et le deuxième élément piézoélectrique.

9. Dispositif **(10)** d'entrainement à la boxe selon la revendication 7 ou 8, **caractérisé en ce que** la deuxième pluralité de moyens **(32)** de rappel élastique comprend au moins trois ressorts uniformément répartis autour du support **(2).**

10. Dispositif **(10)** d'entrainement à la boxe selon l'une quelconque des revendications précédentes, **caractérisé en ce qu'**il comprend, en outre, un cinquième module de génération d'énergie électrique à partir d'un mouvement d'oscillation du support **(2)** autour du deuxième axe **(31)** central, ce cinquième module de génération d'énergie électrique intégrant
- une troisième bobine **(41)** d'induction magnétique disposée dans un deuxième trou **(44)** traversant transversal du support **(2)**;
- un deuxième aimant **(42)** cylindrique ayant une troisième extrémité et une quatrième extrémité opposée à la troisième extrémité ;
- au moins une première pluralité de moyens **(43)** de liaison élastique reliant la troisième extrémité du deuxième aimant **(42)** cylindrique au support **(2)** de sorte que ce deuxième aimant **(42)** cylindrique soit au moins partiellement à l'intérieur du deuxième trou **(44)** traversant, le deuxième aimant **(42)** cylindrique provoquant, lors d'un mouvement d'oscillation du support **(2)** autour du deuxième axe **(31)** central, un changement du champ magnétique dans la troisième bobine **(41)** d'induction magnétique.

## Patentansprüche

1. Boxantriebsgerät (10), umfassend:
- eine Stütze (2), die sich entlang einer Längsachse (21) zwischen einem ersten Ende (22) und einem zweiten Ende (23) gegenüber dem ersten Ende (22) erstreckt;
- einen Schlagkörper (1) mit einer ersten Mittelachse (11), wobei dieser Schlagkörper (1) am ersten Ende (22) der Stütze (2) montiert ist;
- eine Basis (3) mit einer zweiten Mittelachse (31), wobei das zweite Ende (23) der Stütze (2) an der Basis (3) befestigt ist;
- der Schlagkörper (1) eine zylindrische Kammer (16) mit im Wesentlichen kreisförmigem Querschnitt umfasst, die sich entlang der ersten Mittelachse (11) erstreckt, wobei diese Kammer (16) das erste Ende (22) der Stütze (2) aufnimmt:
Das Gerät umfasst:
- eine erste Mehrzahl von elastischen Rückstellmitteln (17), die die Stütze (2) mit der Innenwand der Kammer (16) verbinden, so dass der Schlagkörper (1) um die Längsachse (21) der Stütze (2) schwingen kann ;
- ein erstes Modul zur Erzeugung elektrischer Energie aus einer Oszillationsbewegung des Schlagkörpers (1) um die Längsachse (21) der Stütze (2), wobei dieses erste Modul (14) zur Erzeugung elektrischer Energie integriert ist
- einen ringförmigen Magneten (18), der um die erste Mittelachse (11) an der Innenwand der Kammer (16) befestigt ist;
- eine erste magnetische Induktionsspule (19), die so an der Stütze (2) angeordnet ist, dass sich diese erste magnetische Induktionsspule (19) zumindest teilweise innerhalb des Ringmagneten (18) befindet, wobei der Ringmagnet (18) durch eine oszillierende Bewegung des Schlagkörpers (1) um die Längsachse (21) der Stütze (2), eine Änderung des Magnetfeldes in der ersten Spule (19) und eine magnetische Induktion bewirkt.

2. Boxantriebsgerät (10) nach dem vorhergehenden PatentAnspruch, **dadurch gekennzeichnet, dass** es weiterhin ein zweites Modul zur Erzeugung elektrischer Energie aus einer Oszillationsbewegung des Schlagkörpers (1) um die Längsachse (21) der Stütze (2) umfasst, wobei dieses zweite Modul zur Erzeugung elektrischer Energie integriert:
- eine zweite magnetische Induktionsspule (41), die in einem ersten Querdurchgangsloch (44) der Stütze (2) angeordnet ist;
- einen ersten zylindrischen Magneten (42) mit einem ersten Ende und einem dem ersten Ende gegenüberliegenden zweiten Ende, wobei dieser erste zylindrische Magnet (42) über sein erstes Ende und/oder sein zweites Ende mit der Innenwand der Kammer (16) verbunden ist, so dass er sich zumindest teilweise innerhalb des ersten Durchgangslochs (44) erstreckt, wobei der erste zylindrische Magnet (42) durch eine oszillierende Bewegung des Schlagkörpers (1) um die Längsachse (21) der Stütze (2), eine Änderung des Magnetfeldes in der zweiten magnetischen Induktionsspule (41) bewirkt.

3. Boxantriebsgerät (10) nach dem vorhergehenden PatentAnspruch, **dadurch gekennzeichnet, dass** es ein erstes elastisches Verbindungsmittel (43) umfasst, das den ersten zylindrischen Magneten (42) mit der Innenwand der Kammer (16) verbindet.

4. Boxantriebsgerät (10) nach einem der vorhergehenden PatentAnsprüche, **dadurch gekennzeichnet, dass** die erste Mehrzahl von elastischen Rückstellmitteln (17) konfiguriert ist, um den Abstand zwischen der ersten magnetischen Induktionsspule (19) und dem Ringmagneten (18), bei einer oszillierenden Bewegung des Schlagkörpers (1) um die Längsachse (21) der Stütze (2), größer als ein vordefinierter Schwellenabstand einzuhalten.

5. Boxantriebsgerät (10) nach einem der vorhergehenden PatentAnsprüche, **dadurch gekennzeichnet, dass** die ersten mehreren elastischen Rückstellmittel (17) mindestens drei Federn umfassen, die gleichmäßig um die Stütze (2) verteilt sind.

6. Boxantriebsgerät (10) nach einem der vorhergehenden PatentAnsprüche, **dadurch gekennzeichnet, dass** der Schlagkörper (1) ein drittes Modul zur Erzeugung elektrischer Energie aus einer von diesem Schlagkörper (1) aufgenommenen Schlagenergie aufweist, wobei drittes Modul zur Erzeugung elektrischer Energie bestehend aus:
- zwei ringförmige Platten (14), die konzentrisch zur ersten Mittelachse (11) sind;
- mindestens ein piezoelektrisches Teil (13), das zwischen den beiden ringförmigen Platten (14) angeordnet ist.

7. Boxantriebsgerät (10) nach einem der vorhergehenden PatentAnsprüche, **dadurch gekennzeichnet, dass** es weiterhin umfasst:
- eine zweite Vielzahl von elastischen Rückstellmitteln (32), die die Stütze (2) mit der Basis (3) verbinden, so dass die Stütze (2) um die zweite Mittelachse (31) schwingen kann;
- ein viertes Modul zur Erzeugung elektrischer Energie aus einem mechanischen Druck, der bei einer Oszillationsbewegung der Stütze (2) um die zweite Mittelachse (31) von einem elastischen Rückstellmittel (32) der zweiten Mehrzahl auf die Stütze (2) und/oder auf der Basis (3) ausgeübt wird, wobei dieses vierte Modul zur Erzeugung elektrischer Energie ein erstes piezoelektrisches Element (33) integriert, das zwischen der Basis (3) oder der Stütze (2) und einem Trägerende des elastischen Rückstellmittels (32) der zweiten Mehrzahl angeordnet ist.

8. Boxantriebsgerät (10) nach dem vorhergehenden PatentAnspruch, **dadurch gekennzeichnet, dass** das vierte Modul zur Erzeugung elektrischer Energie außerdem ein zweites piezoelektrisches Element (33) integriert, das zwischen der Basis (3) oder der Stütze (2) und dem Stützende des Rückstellmittel (32) der zweiten Mehrzahl angeordnet ist, so dass dieses Stützende zwischen dem ersten piezoelektrischen Element und dem zweiten piezoelektrischen Element eingeklemmt ist.

9. Boxantriebsgerät (10) nach PatentAnspruch 7 oder 8, **dadurch gekennzeichnet, dass** die zweite Mehrzahl elastischer Rückstellmittel (32) mindestens drei gleichmäßig um die Stütze (2) verteilte Federn umfasst.

10. Boxantriebsgerät (10) nach einem der vorhergehenden PatentAnsprüche, **dadurch gekennzeichnet, dass** es weiterhin ein fünftes Modul zur Erzeugung elektrischer Energie aus einer Oszillationsbewegung der Stütze (2) um die zweite Mittelachse (31) umfasst, wobei dieses fünfte Modul zur Erzeugung elektrischer Energie integriert:
- eine dritte magnetische Induktionsspule (41), die in einem zweiten Querdurchgangsloch (44) der Stütze (2) angeordnet ist;
- einen zweiten zylindrischen Magneten (42) mit einem dritten Ende und einem dem dritten Ende gegenüberliegenden vierten Ende;
- mindestens eine erste Vielzahl elastischer Verbindungsmittel (43), die das dritte Ende des zweiten zylindrischen Magneten (42) mit der Stütze (2) verbinden, so dass sich dieser zweite zylindrische Magnet (42) zumindest teilweise innerhalb des zweiten Durchgangslochs befindet (44), wobei der zweite zylindrische Magnet (42) bei einer Schwingbewegung der Stütze (2) um die zweite Mittelachse (31) eine Änderung des Magnetfeldes in der dritten magnetischen Induktionsspule (41) bewirkt.

## Claims

1. A boxing training device comprising
- a support **(2)** extending along a longitudinal axis **(21)** between a first end **(22)** and a second end **(23)** opposite the first end **(22);**
- a striking body **(1)** having a first central axis **(11),** this striking body **(1)** being mounted on the first end **(22)** of the support **(2);**
- a base **(3)** having a second central axis **(31),** the second end **(23)** of the support **(2)** being fixed to the base **(3);**
- the striking body **(1)** comprising a cylindrical chamber **(16)** of substantially circular section extending along the first central axis **(11),** this chamber **(16)** receiving the first end **(22)** of the support **(2);**
the boxing training device comprising:
- a first plurality of elastic return means **(17)** connecting the support **(2)** to the inner wall of the chamber **(16)** so that the striking body **(1)** can oscillate around the longitudinal axis **(21)** of the support **(2);**
- a first module for generating electrical energy from an oscillation movement of the striking body **(1)** around the longitudinal axis **(21)** of the support **(2),** this first module **(14)** for generating electrical energy integrating
- an annular magnet **(18)** fixed to the inner wall of the chamber **(16)** around the first central axis **(11);**
- a first magnetic induction coil **(19)** disposed on the support **(2)** so that this first magnetic induction coil **(19)** is at least partially inside the annular magnet **(18),** the annular magnet **(18)** causing, during an oscillation movement of the striking body **(1)** around the longitudinal axis **(21)** of the support **(2),** a change in the magnetic field in the first magnetic induction coil **(19).**

2. The boxing training device according to the preceding claim, **characterized in that** it further comprises a second module for generating electrical energy from an oscillation movement of the striking body **(1)** around the longitudinal axis **(21)** of the support **(2),** this second electrical energy generation module integrating
- a second magnetic induction coil **(41)** disposed in a first transverse through hole **(44)** of the support **(2);**
- a first cylindrical magnet **(42)** having a first end and a second end opposite the first end, this first cylindrical magnet **(42)** being connected via its first end and/or its second end to the inner wall of the chamber **(16)** so that it extends at least partially inside the first through hole **(44),** the first cylindrical magnet **(42)** causing, during an oscillation movement of the striking body **(1)** around the longitudinal axis **(21)** of the support **(2),** a change in the magnetic field in the second magnetic induction coil **(41).**

3. The boxing training device according to the preceding claim, **characterized in that** it comprises a first elastic connection means **(43)** connecting the first cylindrical magnet **(42)** to the inner wall of the chamber **(16)).**

4. The boxing training device according to any one of the preceding claims, **characterized in that** the first plurality of elastic return means **(17)** is configured to maintain, during an oscillation movement of the striking body **(1)** around the longitudinal axis **(21)** of the support **(2),** the distance between the first magnetic induction coil **(19)** and the annular magnet **(18)** greater than a predefined threshold distance.

5. The boxing training device according to any one of the preceding claims, **characterized in that** the first plurality of elastic return means **(17)** comprises at least three springs uniformly distributed around the support **(2).**

6. The boxing training device according to any one of the preceding claims, **characterized in that** the striking body **(1)** comprises a third module for generating electrical energy from a striking energy received by this striking body **(1),** said third electrical energy generation module comprising
- two annular plates **(14)** concentric with the first central axis **(11);**
- at least one piezoelectric part **(13)** disposed between the two annular plates **(14).**

7. The boxing training device according to any one of the preceding claims, **characterized in that** it further comprises,
- a second plurality of elastic return means **(32)** connecting the support **(2)** to the base **(3)** so that the support **(2)** can oscillate around the second central axis **(31);**
- a fourth module for generating electrical energy from a mechanical pressure exerted, during an oscillation movement of the support **(2)** around the second central axis **(31),** by an elastic return means **(32)** of said second plurality on the support **(2)** and/or on the base **(3),** this fourth electrical energy generation module integrating a first piezoelectric element **(33)** disposed between the base **(3)** or the support **(2)** and a bearing end of said elastic return means **(32)** of the second plurality.

8. The boxing training device according to the preceding claim, **characterized in that** the fourth electrical energy generation module further integrates a second piezoelectric element **(33)** disposed between the base **(3)** or the support **(2)** and said bearing end of said elastic return means **(32)** of the second plurality so that this bearing end is sandwiched between the first piezoelectric element and the second piezoelectric element.

9. The boxing training device according to claim 7 or 8, **characterized in that** the second plurality of elastic return means **(32)** comprises at least three springs uniformly distributed around the support **(2).**

10. The boxing training device according to any one of the preceding claims, **characterized in that** it further comprises a fifth module for generating electrical energy from an oscillation movement of the support **(2)** around the second central axis **(31),** this fifth electrical energy generation module integrating
- a third magnetic induction coil **(41)** disposed in a second transverse through hole **(44)** of the support **(2);**
- a second cylindrical magnet **(42)** having a third end and a fourth end opposite the third end;
- at least a first plurality of elastic connection means **(43)** connecting the third end of the second cylindrical magnet **(42)** to the support (2) so that this second cylindrical magnet **(42)** is at least partially inside the second through hole **(44),** the second cylindrical magnet **42** () causing, during an oscillation movement of the support (2) around the second central axis **(31),** a change in the magnetic field in the third magnetic induction coil **(41).**
